# FASCICULE DE BREVET EUROPEEN

(11) **EP 1 382 749 B1**
(45) Date de publication et mention de la délivrance du brevet: **08.11.2006**
(21) Numéro de dépôt: 03360074.3
(22) Date de dépôt: 23.06.2003
(51) Int. Cl.: E01H 1/10

(54) **Véhicule de voirie comportant une structure de lavage**
Strassenfahrzeug mit Waschstruktur
Road vehicle with cleaning structure

(30) Priorité: 19.07.2002 FR 0209194
(43) Date de publication de la demande: 21.01.2004
(73) Titulaire: CFM Nilfisk-Advance S.p.A., 20121 Milano (IT)
(72) Inventeur: Jungo, Nicolas, 6370 Stans (CH)
(74) Mandataire: Burkard, Thierry

(56) Documents cités:
- DE-C- 491 882
- FR-A- 2 416 193
- FR-A- 2 462 940
- US-A- 4 669 145

## Description

La présente invention concerne un véhicule de nettoiement de voirie du type comportant divers moyens pour assurer le nettoiement des chaussées et des bordures de voie par épandage ou projection de fluide, en particulier de l'eau et reliée directement à un bloc de distribution en eau unique associé à une cuve.

Le nettoyage des voiries en milieu urbain se heurte à de nombreuses contraintes, en raison notamment de la configuration des voies, de la présence de véhicules en mouvement ou en stationnement et d'autres paramètres encore qui s'opposent à un traitement régulier et uniforme des surfaces. Ainsi, il est souvent nécessaire de prévoir au moins deux passages successifs sur une même zone, ce qui suppose souvent dans l'intervalle un passage du véhicule en atelier, par exemple pour régler ou modifier le positionnement des brosses ou des moyens de projection d'eau.

On connaît diverses modalités qui permettent isolément ou en combinaison d'effectuer des opérations de nettoyage de la voirie à partir d'un véhicule approprié.

Ainsi, le brevet français n°2 702 397 décrit un dispositif de projection d'un fluide sous pression prévu pour être monté à l'arrière d'un véhicule de voirie, par l'intermédiaire de vérins permettant d'en régler la position dans le plan vertical et relié hydrauliquement audit véhicule par une conduite d'aspiration et une conduite d'alimentation en eau.

Cette modalité ne permet que partiellement d'atteindre les buts recherchés. En effet, son utilisation reste limitée à une zone de faible surface localisée, le dispositif n'étant ni extensible, ni déplaçable, le seul mouvement possible se faisant dans le plan vertical à l'arrière du véhicule.

De plus, le positionnement des conduites en arrière du véhicule ne permet en tout état de cause que de traiter les sols, et pas éventuellement des zones latérales comme par exemples des bordures de trottoirs.

Enfin, il n'est pas possible de modifier la direction de travail une fois le dispositif en place.

Les solutions connues de l'art antérieur présentent un inconvénient commun, qui est l'impossibilité pour le chauffeur du véhicule d'assurer à la fois les tâches de conduite et de surveillance des opérations de lavage, en raison d'un champ de vision réduit, ce qui peut comporter des risques importants notamment lorsque le lavage est effectué avec un deuxième opérateur suivant ou accompagnant à pied le véhicule.

On connaît en outre des véhicules de nettoyage de voiries comprenant un bras extensible monté pivotant sur le chassis du véhicule autour d'un axe horizontal et longitudinal. Un tel véhicule est décrit dans FR-A-2 584 747.

La présente invention se propose de remédier à ces différents inconvénients en réalisant une structure de lavage pour véhicule de voirie, pouvant être adaptée facilement sur tout type d'engins existants sans modification de structure et permettant de travailler sur une très large surface tant vers l'avant que vers l'arrière en passant instantanément d'une zone de traitement à l'autre sans qu'il soit nécessaire d'immobiliser le véhicule ou d'effectuer des opérations de réglage en atelier.

Dans le véhicule de nettoiement selon l'invention , tel que défini par la revendication 1 annexée, la structure de lavage est disposée sur la partie supérieure de la cabine du véhicule et comporte deux potences distinctes, orientées respectivement vers l'avant et vers l'arrière de ladite cabine, l'ensemble de ces éléments pouvant être relié directement à un bloc de distribution en eau commun et unique associé à une cuve à double paroi.

La présente invention sera mieux comprise en référence aux dessins annexés, dans lesquels :
- la figure 1 est une vue de trois quart avant d'un véhicule de voirie équipé d'une structure de lavage selon la présente invention,
- la figure 2 est une vue rapprochée du dessus du véhicule de voirie représenté à la figure 1,
- la figure 3 est une vue de détail de la potence arrière de la structure selon l'invention,
- la figure 4 est une vue de détail de la potence avant, et
- la figure 5 est une vue schématique en élévation de la cuve.

En référence aux figures annexées, et plus particulièrement aux figures 1 et 2, la structure de lavage (1) selon la présente invention est montée sur un véhicule de voirie comportant un châssis recevant une cabine (2) et une cuve (30) reliée à la structure par un tuyau (3) d'alimentation en fluide, par exemple de l'eau.

La structure de lavage (1) est composée de deux potences (10, 20), disposées sur la partie supérieure arrière de la cabine (2) et orientées de façon à s'étendre respectivement vers l'avant et vers l'arrière de ladite cabine, l'ensemble étant relié directement à un bloc de distribution en eau commun associé à une cuve.

L'alimentation en eau fluide est assurée au moyen d'un tuyau (3) que l'opérateur déroule à partir d'un enrouleur unique (non représenté) disposé à l'arrière de la cabine (2). Un pistolet de lavage (non représenté) sera monté à l'extrémité libre du tuyau (3).

Cette disposition permet de n'utiliser qu'un seul enrouleur recevant la longueur de tuyau nécessaire. Dans les véhicules classiques, il est nécessaire, si l'on veut travailler en alternance à l'avant et à l'arrière, de prévoir deux enrouleurs distincts. De plus, l'enrouleur avant est alors situé en partie basse du véhicule, ce qui interdit tout travail en hauteur.

Le tuyau (3) sera relié à l'une ou l'autre des potences (10, 20), selon que l'on souhaite travailler vers l'avant ou vers l'arrière du véhicule. Ceci permet d'assurer une amplitude de travail de 80°, très supérieure à celle offerte par les véhicules ou dispositifs de type connu.

La figure 3 montre la potence arrière (20) et la figure (4) représente la potence avant (10).

On précisera cependant que la potence avant (10) est constituée des mêmes éléments que la potence arrière (20). La description et les remarques faites ci-après au regard de la potence arrière (20) s'appliquent également à la potence avant (10).

Comme illustré à la figure 3, la potence arrière (20) est fixée par l'une de ses extrémités sur un support (20') fixé en rotation autour d'un axe vertical (21).

Le tuyau (3) passe sur une poulie (6) montée à l'extrémité fixe (21) de la potence (20) qui se prolonge par un tube en U (22) ouvert sur le dessus.

La poulie (6) fait office de guide pour permettre à l'opérateur d'introduire l'extrémité du tuyau (3) dans le tube (22) et le faire glisser jusqu'à l'extrémité libre (23) de la potence.

La potence arrière (20) comporte des moyens (24) pour assurer le maintien du tuyau (3) à l'intérieur du tube (22).

Les moyens de maintien (24) sont composés d'un couvercle (25), relié par une charnière (26) à l'un des côtés du tube (22), d'une poignée (27) permettant de soulever ou de rabattre le couvercle (25) autour de la charnière (26), et une attache rapide (28) permettant de fixer le couvercle sur le côté du tube (22) opposé à celui recevant la charnière (26).

Cette modalité permet d'engager ou de dégager rapidement le tuyau (3). En effet, une fois celui-ci introduit dans le tube (22), il suffit de rabattre le couvercle (25) puis de le fixer au moyen de l'attache rapide (28).

L'opérateur déroulera ensuite la longueur de tuyau nécessaire, sans que ledit tuyau ne puisse se dégager accidentellement de la potence.

A l'inverse, le retrait du tuyau sera effectué simplement en ouvrant le couvercle (25).

A l'extrémité libre (21) de la potence (20), on prévoit deux galets (29a, 29b) d'axe vertical, et un galet (29') d'axe horizontal, disposés respectivement de part et d'autre sur les côtés du tube (22), et à l'avant du tube.

Les galets (29a, 29b, 29') assurent le guidage du tuyau (3) une fois celui-ci déroulé, afin à la fois de faciliter son déplacement à l'intérieur du tube (22) et éviter une usure prématurée.

On observera que le tuyau (3) est simplement maintenu à l'intérieur du tube ouvert (22), mais qu'il peut librement coulisser d'avant en arrière à l'intérieur de ce tube. Ceci permet à l'opérateur de tirer et dérouler la longueur de tuyau dont il a besoin pour effectuer les interventions souhaitées.

En position de travail, il est nécessaire de pouvoir relever l'extrémité de la potence arrière (20) pour faciliter le passage du tuyau (3) par-dessus d'éventuels obstacles, comme par exemple des véhicules en stationnement, ou des conteneurs posés le long du trottoir.

Selon une forme possible de réalisation, on prévoit à cet effet un ressort à gaz (4) reliant l'un des côtés du support (20') à la paroi latérale du tube (22). Le ressort (4) permet également de maintenir la potence (20) en position de repos lorsque celle-ci n'est pas utilisée.

Le passage d'une position de travail arrière vers une position de travail avant s'effectue très simplement. Il suffit en effet de désolidariser le tuyau (3) de la potence arrière (20) pour le relier à la potence avant (10).

Cette opération est à la fois très simple et rapide, puisqu'il suffit de déclipser le couvercle (25) et de tirer le tuyau (3) vers l'arrière.

Comme il ressort de la figure 4, la potence avant (10), qui est constituée des mêmes éléments que la potence arrière (20) telle que décrite ci-dessus, est fixée sur la partie supérieure arrière de la cabine (2) du véhicule.

Cependant, et contrairement à la potence arrière (20), la potence avant (10) n'est pas libre en rotation autour d'un axe.

Comme précédemment décrit, le tuyau (3) passe sur une poulie (6) montée à l'extrémité arrière (21) de la potence (10) qui se prolonge par un tube en U (22) ouvert sur le dessus.

La poulie (6) fait office de guide pour permettre à l'opérateur d'introduire l'extrémité du tuyau (3) dans le tube (22) et le faire glisser jusqu'à l'extrémité avant (23) de la potence.

Des moyens (24) sont également prévus pour assurer le maintien du tuyau (3) à l'intérieur du tube (22), qui recevra un couvercle (25), relié par une charnière (26) à l'un des côtés du tube (22), une poignée (27) permettant de soulever ou de rabattre le couvercle (25) autour de la charnière (26), et une attache rapide (28) permettant de fixer le couvercle sur le côté du tube (22) opposé à celui recevant la charnière (26).

La présence des galets d'extrémité (29a, 29b, 29') permet le déplacement dans le plan horizontal de l'extrémité du tuyau (3) qui dépasse au-delà du tube (22).

Grâce à la division du support de lavage en deux potences disposées sur la partie supérieure arrière de la cabine du véhicule et orientées de façon à s'étendre respectivement vers l'avant et vers l'arrière de ladite cabine, il sera possible de travailler indifféremment dans l'une ou l'autre direction en reliant le tuyau d'alimentation à l'une ou l'autre desdites potences selon que l'on souhaite travailler vers l'avant ou vers l'arrière du véhicule, sans qu'il soit nécessaire de le modifier donc de l'immobiliser au moins temporairement. De plus, selon cette modalité, l'opérateur sera à tout moment visible du conducteur, et pourra donc intervenir en toute sécurité.

La figure 5 illustre les particularités de la cuve à eau (30).

La cuve à eau (30) est réalisée en polyéthylène rotomoulé sous une faible épaisseur. Elle est recouverte d'une paroi ou enveloppe (31) en tôle d'acier, ce qui permet de lui conférer la rigidité appropriée, ainsi que de la résistance aux chocs. Cette modalité rend aussi possible l'application de peinture sur la cuve.

La cuve (30) étant complètement insérée dans une enveloppe (31) en tôle d'acier, il ne sera plus nécessaire de teinter le polyéthylène dans la masse pour obtenir différentes couleurs en fonction des demandes.

Cette solution permet aussi de réduire les coûts d'outillage, puisque le moule servant à réaliser la cuve sera moins complexe, beaucoup moins de matière étant utilisée.

La cuve ainsi réalisée est plus résistante aux chocs et au vieillissement qu'une cuve classique en polyester ou qu'un ensemble de petites cuves réalisées par rotomoulage pour former une grande cuve.

Comme il n'est pas nécessaire que l'enveloppe extérieure (31) soit étanche, l'assemblage sera facilité, et la cuve pourra être réalisée en en tôle normale, compatible avec des liquides oxydants.

La cuve (30) est réalisé d'une seule pièce par rotomoulage, de telle sorte que le réservoir intérieur (33) ne soit pas fermé en sortie de rotomoulage. L'intérieur de la cuve (30) comporte des moyens faisant fonction de brise lame pour réguler les déplacements du liquide lorsque le véhicule est en mouvement.

Selon une forme de réalisation préférentielle, le brise-lame est constitué par une croix médiane (32), obtenue par moulage.

Cette technique permet d'obtenir en une seule opération le réservoir et le brise lame, sans exiger l'insertion de pièces supplémentaires à l'intérieur du moule.

Un couvercle (34) en tôle fait fonction de trou d'homme, ce qui est obligatoire sur ce genre de réservoir. Le couvercle (34) est conçu pour laisser respirer le réservoir lorsqu'il se vide, l'eau s'écoulant étant alors canalisée par des chicanes (non représentées) prévues à cet effet.

La description qui précède permet d'apprécier les avantages d'un véhicule de voirie équipé selon la présente invention.

Il est ainsi possible d'effectuer toutes les opérations de nettoyage de la chaussée, des bordures et des trottoirs au moyen du pistolet relié à l'une des deux potences supérieures.

Les opérations sont effectuées avec une parfaite visibilité, sans risque d'accrochage ou de dégradation des véhicules ou du mobilier urbain.

La potence de lavage est plus simple, plus robuste et moins chère que l'existant, tout en offrant une amplitude de travail importante, sans utilisation de vannes pour l'arrêt et la mise en route de l'eau.

Enfin et surtout, le dispositif est adaptable sur tout type de véhicule et est modulable en fonction du programme de travail sans nécessiter d'intervention particulière de montage, de démontage ou de réglage sur le véhicule une fois équipé.

## Revendications

1. Véhicule de nettoiement de voirie comportant un châssis recevant une cabine (2) et une cuve (30), et une structure de lavage reliée à la cuve par un tuyau (3) d'alimentation en fluide, en particulier de l'eau, **caractérisé en ce que** la structure de lavage est composée de deux potences (10, 20) disposées sur la partie supérieure arrière de la cabine 2 et orientées de façon à s'étendre respectivement vers l'avant et vers l'arrière de ladite cabine ledit tuyau d'alimentation étant destiné à être relié à l'une ou l'autre desdites potences selon que l'on souhaite travailler vers l'avant ou vers l'arrière du véhicule.

2. Véhicule suivant la revendication 1, **caractérisée en ce que** le tuyau (3) est déroulé à partir d'un enrouleur unique disposé à l'arrière de la cabine (2).

3. Véhicule suivant la revendication 1 ou 2, **caractérisée en ce que** chaque potence (10, 20) comporte un tube en U (22) ouvert sur le dessus recevant le tuyau (3).

4. Véhicule suivant la revendication 3, **caractérisée en ce que** chaque potence (10, 20) comporte des moyens de maintien (24) du tuyau (3) dans le tube (22), composés d'un couvercle (25), relié par une charnière (26) à l'un des côtés du tube (22), d'une poignée (27) permettant de soulever ou de rabattre le couvercle (25) autour de la charnière (26), et une attache rapide (28) permettant de fixer le couvercle (25) sur le côté du tube (22) opposé à celui recevant la charnière (26).

5. Véhicule suivant l'une des revendications précédentes, **caractérisée en ce que** chaque potence (10, 20) comporte à son extrémité libre (21), deux galets latéraux (29a, 29b) d'axes verticaux, et un galet avant (29') d'axe horizontal, disposés respectivement de part et d'autre sur les côtés et à l'avant du tube (22), pour guider le tuyau (3).

6. Véhicule suivant l'une des revendications précédentes, **caractérisée en ce que** la potence arrière (20) est fixée par l'une de ses extrémités sur un support (20') fixé en rotation autour d'un axe vertical (21).

7. Véhicule suivant la revendication 6, **caractérisée en ce que** le support (20') est relié par un de ses côtés à la paroi latérale du tube (22) par un ressort à gaz (4).

8. Véhicule suivant l'une des revendications précédentes, **caractérisée en ce que** la cuve (30) est insérée dans une enveloppe (31) en tôle d'acier.

9. Véhicule suivant l'une des revendications précédentes, **caractérisée en ce que** la cuve (30) est réalisée d'une seule pièce.

10. Véhicule suivant l'une des revendications précédentes, **caractérisée en ce que** l'intérieur de la cuve (30) comporte une croix médiane (32) faisant fonction de brise-lame.

## Claims

1. Road vehicle with cleaning structure comprising a chassis housing a cab (2) and a tank (30)' and a cleaning structure connected to the tank by a hose (3) for supplying fluid, particularly water, **characterised in that** the cleaning structure comprised of two jibs (10, 20) arranged on the upper rear of the cab (2) and oriented so as to extend respectively towards the front and towards the rear of said cab, said supply hose being designed to be connected either of said jibs depending on whether one wishes to work towards the front or the rear of the vehicle.

2. Vehicle according to claim 1, **characterised in that** the hose (3) is wound off a single winder arranged at the rear of the cab (2).

3. Vehicle according to claim 1 or 2, **characterised in that** each jib (10,20) comprises a U-shaped tube (22) open on the top receiving the hose (3).

4. Vehicle according to claim 3, **characterised in that** each jib (10, 20) comprises means for holding (24) the hose (3) in the tube (22)' comprised of a cover (25)' connected by a hinge (26) to one of the sides of the tube (22) a handle (27) making it possible to lift and close the couvercle (25) around the hinge (26) and a quick fastener (28) maing it possible to fix the cover (25) on the side of the tube (22) opposite the one receiving the hinge (26).

5. Vehicle according to one of the previous claims, **characterised in that** each jib (10, 20) comprises at its free end (21)' two lateral rollers (29a, 29b) with vertical axes, and a front roller (29') with a horizontal axis, arranged respectively on either side on the sides and at the front of the tube (22), to guide the hose (3).

6. Vehicle according to one of the previous claims, **characterised in that** the rear jib (20) is fixed by one of its ends onto a support (20') fixed to rotate around a vertical axis (21).

7. Vehicle according to claim 6, **characterised in that** the support (20') is connected by one of its sides to the sidewall of the tube (22) by a gas spring (4).

8. Vehicle according to one of the previous claims, **characterised in that** the tank (30) is inserted in a casing (31) made of sheet steel.

9. Vehicle according to one of the previous claims, **characterised in that** the tank (30) is made in a single piece.

10. Vehicle according to one of the previous claims, **characterised in that** the inside of the tank (30) comprises a middle cross (32) which acts as a breakwater.

## Patentansprüche

1. Straßenreinigungsfahrzeug mit einem Rahmen zur Aufnahme einer Kabine (2) und eines Tanks (30), und mit einer Waschstruktur, die mit dem Tank über einen Schlauch (3) für die Versorgung mit einem Fluid, insbesondere Wasser, verbunden ist, **dadurch gekennzeichnet, dass** die Waschstruktur aus zwei Auslegern (10, 20) besteht, die im oberen hinteren Bereich der Kabine (2) angeordnet sind, und so ausgerichtet sind, dass sie sich jeweils nach vorne und nach hinten der besagten Kabine erstrecken, wobei der besagte Versorgungsschlauch dafür bestimmt ist, mit einem der beiden Ausleger verbunden zu werden, je nachdem, ob in Bezug auf das Fahrzeug vorwärts oder rückwärts gearbeitet werden soll.

2. Fahrzeug gemäß Anspruch 1, **dadurch gekennzeichnet, dass** der Schlauch (3) von einer einzigen Aufwickelvorrichtung abgerollt wird, die an der Rückseite der Kabine (2) angebracht ist.

3. Fahrzeug gemäß Anspruch 1 oder 2, **dadurch gekennzeichnet, dass** jeder Ausleger (10, 20) ein oben offenes U-förmiges Rohr (22)aufweist, das den Schlauch (3) aufnimmt.

4. Fahrzeug gemäß Anspruch 3, **dadurch gekennzeichnet, dass** jeder Ausleger (10, 20) Vorrichtungen (24) zur Fixierung des Schlauchs (3) im Rohr (22) umfasst, bestehend aus einem Deckel (25), der über ein Scharnier (26) mit einer der Seiten des Rohrs (22) verbunden ist, einem Handgriff (27), der das Anheben oder Abklappen des Deckels (25) um das Scharnier (26) ermöglicht, und einer Schnellkupplung (28), die die Befestigung des Deckels (25) an derjenigen Seite des Rohrs (22) ermöglicht, die derjenigen entgegengesetzt ist, an der das Scharnier (26) angebracht ist.

5. Fahrzeug gemäß einem der vorausgehenden Ansprüche, **dadurch gekennzeichnet, dass** jeder Ausleger (10, 20) an seinem freien Ende (21) zwei seitliche Rollen (29a, 29b) mit vertikalen Achsen aufweist, und eine vordere Rolle (29') mit horizontaler Achse, die beiderseits des Rohres bzw. vorne am Rohr (22) angebracht sind, um den Schlauch (3) zu führen.

6. Fahrzeug gemäß einem der vorausgehenden Ansprüche, **dadurch gekennzeichnet, dass** der hintere Ausleger (20) mit einem seiner Enden auf einer Halterung (20') befestigt ist, die um eine vertikale Achse (21) rotierend befestigt ist.

7. Fahrzeug gemäß Anspruch 6, **dadurch gekennzeichnet, dass** die Halterung (20') an einer ihrer Seiten über eine Gasdruckfeder (4) mit der Seitenwand des Rohrs (22) verbunden ist.

8. Fahrzeug gemäß einem der vorausgehenden Ansprüche, **dadurch gekennzeichnet, dass** der Tank (30) in eine Hülle (31) aus Stahlblech eingesetzt ist.

9. Fahrzeug gemäß einem der vorausgehenden Ansprüche, **dadurch gekennzeichnet, dass** der Tank (30) am Stück ausgeführt ist.

10. Fahrzeug gemäß einem der vorausgehenden Ansprüche, **dadurch gekennzeichnet, dass** der Tank (30) im Inneren ein Mittelkreuz (32) aufweist, das als Wellenbrecher dient.
